# EUROPÄISCHE PATENTSCHRIFT

(11) **EP 0 669 492 B1**
(45) Veröffentlichungstag und Bekanntmachung des Hinweises auf die Patenterteilung: **02.01.1997**
(21) Anmeldenummer: 94118088.7
(22) Anmeldetag: 17.11.1994
(51) Int. Cl.: F21P 1/00, F21K 7/00, G08B 7/06

(54) **Beleuchtungsleiste**
Lighting strip
Rampe d'éclairage

(30) Priorität: 26.02.1994 DE 4406364
(43) Veröffentlichungstag der Anmeldung: 30.08.1995
(73) Patentinhaber: BECKER GROUP EUROPE GmbH, 42285 Wuppertal (DE)
(72) Erfinder: Marcus, Armin, D-42111 Wuppertal (DE); Nuyan, Vedat, D-42281 Wuppertal (DE)

(56) Entgegenhaltungen:
- WO-A-92/18957
- GB-A- 2 208 134
- US-A- 5 032 960

## Beschreibung

Die Erfindung bezieht sich auf eine Beleuchtungsleiste, insbesondere zur Fluchtwegmarkierung. Eine derartige Beleuchtungsleiste ist z.B. bekannt aus US-A-5 032 960.

Zweck der vorliegenden Erfindung ist, eine Beleuchtungsleiste zur Verfügung zu stellen, die so gestaltet ist, daß ein geringer Herstellungs- und Montageaufwand möglich ist ohne Toleranzausgleichs- bzw. Paßprobleme und ohne Verwendung zusätzlicher Klebe- und Abdichtungsprozesse zwischen deren einzelnen Komponenten.

Der Erfindung liegt daher die Aufgabe zugrunde, eine Beleuchtungsleiste, insbesondere zur Fluchtwegmarkierung zu schaffen, die einfach und kostengünstig aufgebaut und zu montieren ist und auch bei längeren Abmessungen keine Probleme verursacht.

Zur Lösung dieser Aufgabe ist erfindungsgemäß vorgesehen, daß die Beleuchtungsleiste die im Patentanspruch 1 angegebenen Merkmale aufweist. Vorteilhafte Weiterbildungen und zweckmäßige Ausgestaltungen der Erfindung sind Gegenstand der Unteransprüche.

Erfindungsgemäß geht es um ein sorgfältig abgestimmtes Klemmsystem, das insbesondere Verklebungsprozesse überflüssig macht, wobei die verwendete Dekorfolie zwischen Halteelementen, insbesondere Halteschenkeln der lichtdurchlässigen Abdeckprofilleiste einerseits und an den Boden der Trägerrahmenprofilleiste angeformte Auflagestützen andererseits gehalten bzw. eingespannt ist, und zwar in einem solchen Abstand vom Boden der Trägerrahmenprofilleiste, daß der auf dieser aufliegende LED-Leiterstreifen ebenfalls einklemmbar ist, nämlich zwischen Oberkante Trägerrahmenprofilboden und Unterkante Dekorfolie.

Ein zumindest einendiger Endabschluß mit einer Abdeckkappe und einem Endstück, wie im Anspruch 2 gekennzeichnet, verleiht der Beleuchtungsleiste ein formschönes Aussehen, und zwar mit einfachen Mitteln. Eine besondere Bedeutung kommt dabei der Abdeckkappe zu, die die lichtdruchlässige Abdeckprofilleiste über einen axialen Endbereich überlappt, so daß eine Abdeckung des Abdeckprofilleistenendes auch dann gewährleistet ist, wenn die Abdeckprofilleiste aufgrund von Temperaturschwankungen Längenänderungen erfährt. Damit braucht bei der Materialauswahl für die lichtdurchlässige Abdeckprofilleiste auf deren thermischen Ausdehnungskoeffizienten keine besondere Rücksicht genommen werden.

Es versteht sich, daß die Dekorfolie zur Aufnahme der einzelnen, hintereinander aufgereihten LED-Elemente Löcher für deren Aufnahme aufweist. Dabei kann die Dimensionierung der Löcher vorteilhafterweise so erfolgen, daß ein Preßsitz mit den, die Löcher durchsetzenden LED-Elementen gewährleistet ist, womit Dekorfolie und LED-Leiterstreifen zusammen als vormontierte Baueinheit in die Wanne der Trägerrahmenprofilleiste einlegbar sind.

Beleuchtungsleisten oder Beleuchtungskörper nach den gekennzeichneten Prinzipien lassen sich vorteilhaft entlang von Schiffsgängen auf dem Boden im Randbereich oder auch mittig in den Flur-Fußboden eingelassen verlegen. Auch ein Einsatz als Handlauf oder beispielsweise in Bussen als in Kopfhöhe montierte Gepäckfachleiste ist vorteilhaft oder in möglichst flacher Ausführungsform als beleuchteter Kantenstreifen für Treppenstufen.

Ein Ausführungsbeispiel der Erfindung wird im folgenden anhand der Zeichnungen näher beschrieben, und es zeigen:
- Fig. 1: eine Draufsicht auf einen Endbereich der Beleuchtungsleiste,
- Fig. 2: einen Schnitt etwa folgend der Linie II - II in Fig. 1 und
- Fig. 3: eine schaubildliche Explosivdarstellung des Leistenendbereichs nach Fig. 1.

Das in den Figuren gezeigte Ausführungsbeispiel der neuen Beleuchtungsleiste eignet sich besonders als auf dem Boden zu verklebende Randleiste, was nicht einschränkend verstanden werden soll. Links kann sich die Beleuchtungsleiste (Fig. 2) an eine senkrecht zu denkende Wand anschließen, rechts ist die Beleuchtungsleiste zum Flur hin abgeschrägt. Im vorliegenden Fall kann die Leistenhöhe auf etwa 1 cm oder weniger begrenzt werden.

Im folgenden werden nun die einzelnen Bestandteile der Beleuchtungsleiste gemäß Ausführungsbeispiel und deren Montage erläutert.

Fig. 1 läßt den Endbereich einer Beleuchtungsleiste erkennen und zeigt eine Trägerrahmenprofilleiste 1, eine lichtdurchlässige Abdeckprofilleiste 2, eine deren axialen Endbereich überlappende Abdeckkappe 3 und ein Endstück 4 als stirnseitiger Abschluß der Trägerrahmenprofilleiste 1.

Die Trägerrahmenprofilleiste 1 besteht aus einer an sich bekannten AlMgSi-Leichtmetallegierung, jedoch liegt auch eine Ausbildung in Form eines extrudierten oder spritzgegossenen Kunststoffteils im Möglichkeitsbereich. Der Boden ist nicht glatt, sondern feinprofiliert ausgebildet, um die Beleuchtungsleiste rasch und einfach verkleben zu können. Selbstverständlich ist auch eine Verschraubung denkbar. Nachdem die Trägerrahmenprofilleiste 1 befestigt ist, wird ein LED-Leiterstreifen 5 zwischen die beiden Auflagestützen 6 der Trägerrahmenprofilleiste 1 eingelegt zusammen mit der eine Baueinheit bildenden Dekorfolie 7. Die Dekorfolie 7 weist in Längsrichtung alle 2 oder 3 cm Löcher 8 auf zur Aufnahme der LED-Elemente 9. Anschließend wird von oben die transparente Abdeckprofilleiste 2 aufgelegt bzw. aufgedrückt und festgeklemmt infolge Spreizung der beiden entsprechend elastisch ausgebildeten Halteschenkel 10. Diese hintergreifen die beiden Vorsprünge 11, die an die beiden U-Schenkel 12 der Trägerrahmenprofilleiste 1 angeformt sind. Damit ist nun sowohl die Lage der Dekorfolie 7 wie auch des damit vorzugsweise festverbundenen LED-Leiterstreifens 5 fixiert, ohne daß es weiterer Mittel bedürfte. Dasselbe gilt für die Abdeckprofilleiste 2 selbst.

Selbstverständlich kann Form und Dimensionierung der einzelnen Komponenten 1, 2, 5 und 7 einschließlich ihrer Teile bezüglich Material und Gestaltung im Rahmen der Erfindung je nach Verwendungszweck variiert werden. Dies gilt nicht nur für die Anschlußprofilleisten 13, 14 der Trägerrahmenprofilleiste 1, die U-, T- oder auch schrägwinkelförmige verlaufen können. Dies gilt genauso etwa für die Bauhöhe.

Die Abdeckprofilleiste 2 endet vor dem Stirnende der Trägerrahmenprofilleiste 1, um zu verhindern, daß sich die Abdeckprofilleiste 2 bei einer thermischen Längenausdehnung über das Leistenende schiebt oder Verwerfungen erleidet, wenn ein Endstück 4 vorgesehen ist. Der von der Abdeckprofilleiste 2 freigelassene Axialbereich (vgl. "a" in Fig. ) wird nun überdeckt durch die Abdeckkappe 3, die auch noch einen axialen Endbereich der Abdeckprofilleiste 2 überlappt. Die Abdeckkappe 3 ist mit Halteschenkeln 15 ausgebildet, die den Halteschenkeln 10 der Abdeckprofilleiste 2 entsprechen, so daß die Abdeckkappe 3 in gleicher Weise mit der Trägerrahmenprofilleiste 1 verbindbar ist, wie die Abdeckprofilleiste 2. Allerdings erstrecken sich die Halteschenkel 15 nur über einen kurzen axialen Endbereich der Abdeckkappe 3. Die Abdeckkappe 3 ist weiterhin mit einem senkrecht nach unten ausgerichteten Steg 16 ausgebildet, der sich gegen das Stirnende der Trägerrahmenprofilleiste 1 abstützt. Damit für die Aufnahme des Stegs 16 die Trägerrahmenprofilleiste 1 nicht einer besonderen Bearbeitung durch Fräsen, Klinken oder dgl. unterzogen werden muß, weist das Endstück 4 eine Nische 17 zur Aufnahme dieses Stegs 16 auf, die sich bei der Herstellung des Endstücks 4 problemlos ausformen läßt. Das Endstück 4, das z. B. als Kunststoff-Spritzgußteil ausgebildet ist, weist im übrigen Eingreifzapfen 18 auf, die in die durch die Anschlußprofilleisten 13, 14 gebildeten Hohlräume 19, 20 eingreifen. Ein am freien Kopfende des Endstücks 4 einstückig angeformte Anschlag 21 dient zur stirnseitigen Abstützung der Abdeckkappe 3 und bildet einen optisch ansprechenden Abschluß der Beleuchtungsleiste.

Die neue Beleuchtungsleiste läßt sich, wenn sie entsprechend kleindimensioniert wird, ohne größeren Aufwand bündig in Mittel- oder Hochflor-Teppichböden verlegen, wie sie z. B. in Passagierschiffen Verwendung finden. Dabei können die Anschlußprofilleisten 13, 14 als ein nach links und rechts offenes U gestaltet sein zur beidseitigen Aufnahme der Teppichbodenkanten.

## Patentansprüche

1. Beleuchtungsleiste, insbesondere zur Fluchtwegmarkierung, mit
- einer Trägerrahmenprofilleiste (1),
- einer lichtdurchlässigen Abdeckprofilleiste (2),
- einem darunter befindlichen LED-Leiterstreifen (5), gekennzeichnet durch
- eine den Leiterstreifen (5) abdeckende Dekorfolie (7), die
- zwischen Halteelementen (10) der Abdeckprofilleiste (2) und Auflagestützen (6) der Trägerrahmenprofilleiste (1) gehalten ist, und zwar
- in einem solchen Abstand vom Boden der Trägerrahmenprofilleiste (1), daß der dort aufliegende LED-Leiterstreifen (5) ebenfalls eingeklemmt ist.

2. Beleuchtungsleiste nach Anspruch 1 weiterhin mit
- zumindest einer die Abdeckprofilleiste (2) an zumindest einem Endbereich übergreifenden Abdeckkappe (3),
- Halteelementen (15) an der Abdeckkappe zur Festlegung derselben an der Trägerrahmenprofilleiste (1),
- einem sich an einem Stirnende der Trägerrahmenprofilleiste (1) abstützenden Steg (16) an der Abdeckkappe (3) und
- zumindest einem an der Trägerrahmenprofilleiste (1) angeordneten, die Abdeckkappe (3) abstützenden Endstück (4).

3. Beleuchtungsleiste nach Anspruch 1 oder 2, dadurch gekennzeichnet, daß die Trägerrahmenprofilleiste (1) im wesentlichen eine wannenförmige Gestaltung aufweist, deren U-Schenkel (12) zur Auflage der Abdeckprofilleiste (2) einen Vorsprung (11) aufweisen.

4. Beleuchtungsleiste nach zumindest einem der vorgehenden Ansprüche, dadurch gekennzeichnet, daß die Abdeckprofilleiste (2) ebenfalls etwa wannenförmig gestaltet ist und ihre Halteschenkel (10) innenliegend etwa entlang zu den U-Schenkeln (12) der Trägerrahmenprofilleiste (1) verlaufen und im Endbereich die Vorsprünge (11) hintergreifen, wodurch die Abdeckprofilleiste (2) an der Trägerrahmenprofilleiste (1) festklemmbar ist.

5. Beleuchtungsleiste nach zumindest einem der vorgehenden Ansprüche, dadurch gekennzeichnet, daß zur Lagerung der Dekorfolie (7) am Boden der Trägerrahmenprofilleiste (1) zwei Auflagestützen (6) angeordnet sind in einem solchen Abstand, daß der LED-Leiterstreifen (5) mit etwas Spiel dazwischen verlegbar ist.

6. Beleuchtungsleiste nach zumindest einem der vorgehenden Ansprüche, dadurch gekennzeichnet, daß LED-Leiterstreifen (5) und Dekorfolie (7) als vormontierte Baueinheit in die Wanne der Trägerrahmenprofilleiste (1) einlegbar sind.

7. Beleuchtungsleiste nach zumindest einem der vorgehenden Ansprüche, dadurch gekennzeichnet, daß die Dekorfolie (7) Löcher (8) zur Aufnahme der LED-Elemente (9) des LED-Leiterstreifens (5) aufweist, in einer solchen Dimensionierung, daß Preßsitz mit den die Löcher (8) durchsetzenden LED-Elementen (9) gewährleistet ist.

8. Beleuchtungsleiste nach zumindest einem der vorgehenden Ansprüche, dadurch gekennzeichnet, daß die Dekorfolie (7) aus ABS-Material und die Abdeckprofilleiste (2) aus Polycarbonat besteht.

9. Beleuchtungsleiste nach zumindest einem der vorgehenden Ansprüche, dadurch gekennzeichnet, daß die Trägerrahmenprofilleiste (1) im Anschluß an ihre U-Schenkel (12) außenliegende Winkelprofil- bzw. Anschlußprofilleisten 13, 14 aufweist, die an den Verwendungszweck bzw. die Einbausituation angepaßt sind.

10. Beleuchtungsleiste nach zumindest einem der vorgehenden Ansprüche, dadurch gekennzeichnet, daß die Trägerrahmenprofilleiste (1) einschließlich allen Zusatzprofilleisten einstückig aus einer Leichtmetallegierung oder schlagfestem Kunststoff hergestellt ist, entweder durch Extrusion (endlos) oder durch Spritzguß (mit definierter Längsabmessung).

11. Beleuchtungsleiste nach zumindest einem der vorgehenden Ansprüche, dadurch gekennzeichnet, daß die Abdeckkappe (3) über einen axialen Teilbereich, der dem Endstück (4) benachbart ist, Halteschenkel (15) aufweist, die innenliegend etwa entlang zu den U-Schenkeln (12) der Trägerrahmenprofilleiste (1) verlaufen und im Endbereich die Vorsprünge (11) hintergreifen, wodurch die Abdeckkappe (3) an der Trägerrahmenprofilleiste (1) festklemmbar ist.

12. Beleuchtungsleiste nach zumindest einem der vorgehenden Ansprüche, dadurch gekennzeichnet, daß der an der Abdeckkappe (3) angeordnete Steg (16) zwischen einem Stirnende der Trägerrahmenprofilleiste (1) und dem daran angeordneten Endstück (4) sitzt, wodurch die Abdeckkappe (3) auch in axialer Richtung gesichert ist.

13. Beleuchtungsleiste nach zumindest einem der vorgehenden Ansprüche, dadurch gekennzeichnet, daß das Endstück (4) mit einer Nische (17) zur Aufnahme des an der Abdeckkappe (3) vorgesehenen Stegs (16) ausgebildet ist.

14. Beleuchtungsleiste nach zumindest einem der vorgehenden Ansprüche, dadurch gekennzeichnet, daß das Endstück (4) am freien Endbereich von einem daran einstückig ausgebildeten Anschlag (21) für die Abdeckkappe (3) überspannt ist.

15. Beleuchtungsleiste nach zumindest einem der vorgehenden Ansprüche, dadurch gekennzeichnet, daß das Endstück (4) mit Eingreifzapfen (18) ausgebildet ist, die in die durch die Winkelprofilleisten bzw. Anschlußprofilleisten (13, 14) gebildeten Hohlräume (19, 20) passen, in denen sie verankerbar sind.

16. Beleuchtungsleiste nach zumindest einem der vorgehenden Ansprüche, gekennzeichnet durch ihre Gestaltung als Eckprofil mit abgeschrägtem Profilrand.

17. Beleuchtungsleiste nach zumindest einem der vorgehenden Ansprüche, gestaltet als Handlauf, Treppenstufenleiste, Gepäckfachleiste oder Fluchtwegmarkierungsleiste.

## Claims

1. Lighting strip, in particular for escape route marking, having
- a supporting frame profiled strip (1),
- a translucent covering profiled strip (2),
- a LED conductor strip (5) located underneath them, characterized by
- a decorative film (7) which covers the conductor strip (5) and
- is held between holding elements (10) of the covering profiled strip (2) and bearing supports (6) of the supporting frame profiled strip (1), to be precise
- at a distance from the base of the supporting frame profiled strip (1) such that the LED conductor strip (5) resting thereon is likewise clamped.

2. Lighting strip according to Claim 1, furthermore having
- at least one covering cap (3) which engages over the covering profiled strip (2) at at least one end region,
- holding elements (15) on the covering cap for fixing the same on the supporting frame profiled strip (1),
- a web (16), which is supported on one end of the supporting frame profiled strip (1), on the covering cap (3) and
- at least one end piece (4) which is arranged on the supporting frame profiled strip (1) and supports the covering cap (3).

3. Lighting strip according to Claim 1 or 2, characterized in that the supporting frame profiled strip (1) is essentially designed in the form of a trough whose U-limbs (12) have a projection (11) for bearing the covering profiled strip (2).

4. Lighting strip according to at least one of the preceding claims, characterized in that the covering profiled strip (2) is likewise designed approximately in the form of a trough and its holding limbs (10), run located on the inside, approximately along the U-limbs (12) of the supporting frame profiled strip (1) and engage behind the projections (11) in the end region, as a result of which the covering profiled strip (2) can be firmly clamped on the supporting frame profiled strip (1).

5. Lighting strip according to at least one of the preceding claims, characterized in that two bearing supports (6) are arranged on the base of the supporting frame profiled strip (1) in order to support the decorative film (7), at such a distance that the LED conductor strip (5) can be laid in between with a certain amount of play.

6. Lighting strip according to at least one of the preceding claims, characterized in that the LED conductor strip (5) and the decorative film (7) can be inserted as a preassembled unit into the trough of the supporting frame profiled strip (1).

7. Lighting strip according to at least one of the preceding claims, characterized in that the decorative film (7) has holes (8) for accommodation of the LED elements (9) of the LED conductor strip (5), of such a size that a push fit is ensured with the LED elements (9) passing through the holes (8).

8. Lighting strip according to at least one of the preceding claims, characterized in that the decorative film (7) is composed of ABS material and the covering profiled strip (2) is composed of polycarbonate.

9. Lighting strip according to at least one of the preceding claims, characterized in that, adjacent to its U-limbs (12), the supporting frame profiled strip (1) has angled profiled and connecting profiled strips 13, 14 which are located on the outside and are matched to the application or the installation situation.

10. Lighting strip according to at least one of the preceding claims, characterized in that the supporting frame profiled strip (1), including all the additional profiled strips, is produced integrally from a light alloy or impact-resistant plastic, either by (endless) extrusion or by diecasting or injection moulding (with a defined length dimension).

11. Lighting strip according to at least one of the preceding claims, characterized in that the covering cap (3) has holding limbs (15) over an axial subregion which is adjacent to the endpiece (4), which holding limbs (15) run, located on the inside, approximately along the U-limbs (12) of the supporting frame profiled strip (1) and engage behind the projections (11) in the end region, as a result of which the covering cap (3) can be firmly clamped on the supporting frame profiled strip (1).

12. Lighting strip according to at least one of the preceding claims, characterized in that the web (16), which is arranged on the covering cap (3), is seated between one end of the supporting frame profiled strip (1) and the end piece (4) arranged thereon, as a result of which the covering cap (3) is also secured in the axial direction.

13. Lighting strip according to at least one of the preceding claims, characterized in that the end piece (4) is designed with a recess (17) for accommodation of the web (16), which is provided on the covering cap (3).

14. Lighting strip according to at least one of the preceding claims, characterized in that a stop (21), which is designed integrally with the endpiece (4), for the covering cap (3) extends over the endpiece (4) on the free end region.

15. Lighting strip according to at least one of the preceding claims, characterized in that the endpiece (4) is designed with locating pins (18) which fit into the cavities (19, 20) that are formed by the angled profiled strips and connecting profiled strips (13, 14) and in which cavities they can be anchored.

16. Lighting strip according to at least one of the preceding claims, characterized by said lighting strip being designed as a corner profile with chamfered profiled edge.

17. Lighting strip according to at least one of the preceding claims, designed as a hand rail, a staircase step strip, a baggage compartment strip or an escape route marking strip.

## Revendications

1. Rampe d'éclairage, en particulier pour le repérage d'une voie de secours, comprenant
- une latte profilée de cadre de support (1),
- une latte profilée de recouvrement (2) transparente,
- une bande conductrice pour DEL (5) se trouvant en dessous,
caractérisée par
- une feuille décorative (7) recouvrant la bande conductrice (5), qui est maintenue entre
- des éléments de retenue (10) de la latte profilée de recouvrement (2) et des appuis (6) de la latte profilée de cadre de support (1), et ce
- à une distance telle du fond de la latte profilée de cadre de support (1) que la bande conductrice pour DEL (5) posée en cet endroit soit également bloquée.

2. Rampe d'éclairage suivant la revendication 1, comprenant en outre
- au moins un couvercle (3) chevauchant la latte profilée de recouvrement (2) dans au moins une région d'extrémité,
- des éléments de retenue (15) au niveau du couvercle pour fixer ce dernier à la latte profilée de cadre de support (1),
- une barrette (16) sur le couvercle (3), prenant appui sur une extrémité d'about de la latte profilée de cadre de support (1), et
- au moins une pièce d'extrémité (4) montée sur la latte profilée de cadre de support (1) et supportant le couvercle (3).

3. Rampe d'éclairage suivant l'une ou l'autre des revendications 1 et 2, caractérisée en ce que la latte profilée de cadre de support (1) se présente essentiellement sous la forme d'une cuvette, dont les flancs en U (12) présentent une saillie (11) pour l'appui de la latte profilée de recouvrement (2).

4. Rampe d'éclairage suivant au moins l'une quelconque des revendications précédentes, caractérisée en ce que la latte profilée de recouvrement (2) a également sensiblement la forme d'une cuvette et ses ailes de retenue (10) s'étendent à l'intérieur approximativement le long des flancs en U (12) de la latte profilée de cadre de support (1) et s'accrochent, dans leur région d'extrémité, derrière les saillies (11), ce qui permet de bloquer la latte profilée de recouvrement (2) sur la latte profilée de cadre de support (1).

5. Rampe d'éclairage suivant au moins l'une quelconque des revendications précédentes, caractérisée en ce que, pour supporter la feuille décorative (7) sur le fond de la latte profilée de cadre de support (1), deux appuis (6) sont disposés à une distance telle que la bande conductrice DEL (5) puisse être posée entre ces deux appuis avec un certain jeu.

6. Rampe d'éclairage suivant au moins l'une quelconque des revendications précédentes, caractérisée en ce que la bande conductrice pour DEL (5) et la feuille décorative (7) peuvent être insérées dans la cuvette de la latte profilée de cadre de support (1) comme un ensemble prémonté.

7. Rampe d'éclairage suivant au moins l'une quelconque des revendications précédentes, caractérisée en ce que la feuille décorative (7) comporte des trous (8) destinés à recevoir les éléments DEL (9) de la bande conductrice pour DEL (5), de dimensions telles qu'un ajustage serré avec les éléments DEL (9) traversant les trous (8) soit garanti.

8. Rampe d'éclairage suivant au moins l'une quelconque des revendications précédentes, caractérisée en ce que la feuille décorative (7) est faite en matière ABS et la latte profilée de recouvrement (2) en polycarbonate.

9. Rampe d'éclairage suivant au moins l'une quelconque des revendications précédentes, caractérisée en ce que la latte profilée de cadre de support (1) présente, au niveau de ses flancs en U (12), des lattes profilées d'angle ou de raccordement extérieures (13, 14), qui sont adaptées à l'utilisation prévue ou à la situation de montage.

10. Rampe d'éclairage suivant au moins l'une quelconque des revendications précédentes, caractérisée en ce que la latte profilée de cadre de support (1) y compris toutes les lattes profilées supplémentaires sont fabriquées d'une seule pièce en alliage de métal léger ou en matière plastique antichoc, soit par extrusion (en continu) soit par moulage par injection (d'une longueur définie).

11. Rampe d'éclairage suivant au moins l'une quelconque des revendications précédentes, caractérisée en ce que le couvercle (3) présente, sur une région axiale partielle, voisine de la pièce d'extrémité (4), des ailes de retenue (15), qui s'étendent à l'intérieur pratiquement le long des flancs en U (12) de la latte profilée de cadre de support (1) et s'accrochent, dans la région d'extrémité, derrière les saillies (11), ce qui permet de bloquer le couvercle (3) sur la latte profilée de cadre de support (1).

12. Rampe d'éclairage suivant au moins l'une quelconque des revendications précédentes, caractérisée en ce que la barrette (16) prévue sur le couvercle (3) se trouve entre une extrémité d'about de la latte profilée de cadre de support (1) et la pièce d'extrémité (4) disposée à cet endroit, ce qui bloque le couvercle (3) également dans la direction axiale.

13. Rampe d'éclairage suivant au moins l'une quelconque des revendications précédentes, caractérisée en ce que la pièce d'extrémité (4) comporte une niche (17) destinée à recevoir la barrette (16) prévue sur le couvercle (3).

14. Rampe d'éclairage suivant au moins l'une quelconque des revendications précédentes, caractérisée en ce que la pièce d'extrémité (4) est garnie à son extrémité libre d'une butée supérieure (21) venue d'une seule pièce et destinée au couvercle (3).

15. Rampe d'éclairage suivant au moins l'une quelconque des revendications précédentes, caractérisée en ce que la pièce d'extrémité (4) comporte des tenons d'assemblage (18), qui s'adaptent bien dans les creux (19, 20) formés par les lattes profilées d'angle ou les lattes profilées de raccordement (13, 14), dans lesquels ils peuvent être ancrés.

16. Rampe d'éclairage suivant au moins l'une quelconque des revendications précédentes, caractérisée par sa configuration de profil d'angle pourvu d'un bord de profil incliné.

17. Rampe d'éclairage suivant au moins l'une quelconque des revendications précédentes, configurée sous la forme de main courante, de bande pour marche d'escalier, de bande pour casier à bagages ou de rampe pour le repérage de voie de secours.
